# EUROPÄISCHE PATENTSCHRIFT

(11) **EP 2 421 760 B1**
(45) Veröffentlichungstag und Bekanntmachung des Hinweises auf die Patenterteilung: **30.01.2013**
(21) Anmeldenummer: 10706929.6
(22) Anmeldetag: 19.02.2010
(51) Int. Cl.: B65B 61/20, B65C 1/02, B65C 9/04, B65C 9/06

(54) **VORRICHTUNG UND VERFAHREN ZUM HERSTELLEN VON PACKUNGEN FÜR ZIGARETTEN**
DEVICE AND METHOD FOR PRODUCING PACKAGES FOR CIGARETTES
DISPOSITIF ET PROCÉDÉ DE FABRICATION DE PAQUETS DE CIGARETTES

(30) Priorität: 24.04.2009 DE 102009018561
(43) Veröffentlichungstag der Anmeldung: 29.02.2012
(73) Patentinhaber: Focke & Co. (GmbH & Co. KG), 27283 Verden (DE)
(72) Erfinder: HÄFKER, Thomas, 27299 Langwedel (DE); KÖHLER, Heiko, 27283 Verden (DE)
(74) Vertreter: Ellberg, Nils
(86) Internationale Anmeldenummer: PCT/EP2010/001039
(87) Internationale Veröffentlichungsnummer: WO 2010/121682

(56) Entgegenhaltungen:
- EP-A1- 0 952 085
- EP-A1- 1 264 770
- EP-A2- 1 464 583
- EP-A2- 1 964 783
- US-A1- 2007 251 189

## Beschreibung

Die Erfindung betrifft eine Vorrichtung zum Herstellen von Packungen für Zigaretten, mit einem kontinuierlich angetriebenen Fördermittel, insbesondere einem Mitnehmer aufweisenden Transportgurt, zum Transport der Packungen und mit einer Einrichtung zum Anbringen von Druckträgern wie Banderolen, Coupons oder dergleichen auf eine Seitenfläche der Packungen, wobei die Einrichtung zum Anbringen der Druckträger im Bereich des Fördermittels angeordnet ist zum Anbringen der Druckträger auf eine der Einrichtung zugewandte Seitenfläche der Packung während des Transports entlang des Fördermittels, gemäß dem Oberbegriff des Anspruchs 1. Weiterhin betrifft die Erfindung ein entsprechendes Verfahren gemäß dem Oberbegriff des Anspruchs 9.

Grundsätzlich ist die Anbringung von Druckträgern in Form von Banderolen an Seitenflächen von Zigarettenpackungen bekannt. Bei den Banderolen kann es sich dabei beispielsweise um Steuerbanderolen handeln. Die vorliegende Erfindung befasst sich insbesondere mit der Anbringung solcher Banderolen im Bereich von Schmalseitenflächen von Zigarettenpackungen. Durch gesetzliche Vorschriften, wie zum Beispiel die Pflicht zur Anbringung eines Gesundheitswarnhinweises (health warning message) an der Zigarettenpackung, Barcodes oder dergleichen wird die zur Gestaltung der Zigarettenpackung verfügbare Fläche immer kleiner. Insofern ist eine Anbringung der Banderole ausschließlich im Bereich der Schmalseitenflächen von Vorteil, weil dadurch die großflächige Vorderseite und Rückseite der Packung nicht durch die Banderole verdeckt wird.

Problematisch ist jedoch grundsätzlich die Nachrüstung vorhandener Verpackungsmaschinen, sodass die Packungen im Bereich der Schmalseitenflächen mit einer Banderole versehen werden können. In der Regel muss dafür das Layout der Anlage verändert werden, was bei bereits aufgestellten Anlagen erheblichen Aufwand und technische Probleme verursacht.

Die Aufgabe der vorliegenden Erfindung besteht hiervon ausgehend darin eine Vorrichtung vorzuschlagen, die eine auf einfache Weise eine Änderung der Relativlage der Packungen im Zusammenhang mit der Anbringung von Druckträgern erlaubt und die vorzugsweise auf einfache Weise in vorhandene Anlagen integrierbar ist.

Zur Lösung dieser Aufgabe weist eine erfindungsgemäße Vorrichtung die Merkmale des Anspruchs 1 auf. Es ist demnach vorgesehen, dass eine Schwenkeinrichtung zum Ändern der Relativlage der Packungen im Bereich des Fördermittelns bzw. der Einrichtung zum Anbringen der Druckträger angeordnet ist, wobei die Schwenkeinrichtung zur Aufnahme jeweils einer Packung in einer Relativlage entsprechend des Transports auf dem Fördermittel und Drehung der Packung in eine zur Anbringung des Druckträgers geeignete Relativlage und weitere Drehung der Packung in eine Relativlage entsprechend des weiteren Transports auf dem Fördermittel eingerichtet ist.

Die Schwenkeinrichtung ermöglicht eine Änderung der Relativlage der Packung in Anpassung an die Anordnung und Arbeitsposition der Einrichtung zum Anbringen des Druckträgers, bzw. zur Anpassung an die Relativlage der Packungen auf dem Fördermittel. Auf diese Weise ist es möglich die Schwenkeinrichtung und die Einrichtung zum Anbringen der Druckträger in eine vorhandene Förderstrecke integrieren zu können, ohne dass die Förderstrecke selbst oder die Ausrichtung der Packung während des Transports entlang der Förderstrecke geändert werden muss. Hierfür sorgt die Schwenkeinrichtung, die die Packungen der Einrichtung zum Anbringen der Druckträger lagegerecht zuführt und wieder in der ursprünglichen Relativlage auf dem Fördermittel absetzt.

Gemäß einer bevorzugten Ausführungsform ist vorgesehen, dass die Schwenkeinrichtung eine Aufnahme für eine Packung aufweist, in die eine einzelne Packung durch das Fördermittel einschiebbar ist und dass die Aufnahme durch ein Getriebe derart drehbar ist, dass die mit dem Druckträger zu versehende Seitenfläche der Packung der Einrichtung zum Anbringen der Druckträger zuwendbar ist und nach Anbringen des Druckträgers in die ursprüngliche Relativlage zurückdrehbar und die Packung an das Fördermittel übergebbar ist.

Die Aufnahme, beispielsweise in Form einer Kassette, übernimmt also die Packung von dem Fördermittel und wendet die entsprechende Seitenfläche - vorzugsweise eine Schmalseitenfläche - der Einrichtung zum Anbringen der Druckträger zu. Danach wendet die Schwenkeinrichtung die Packung in die ursprüngliche Relativstellung zurück und übergibt die mit dem Druckträger versehene Packung an das Fördermittel. Auf diese Weise kann die Packung danach in der üblichen Weise weiterverarbeitet werden. Alternativ kann die Dreheinrichtung die Packung nach dem Anbringen des Druckträgers auch in eine andere als die ursprüngliche Relativstellung auf dem Fördermittel drehen. Bei einer Integration in einer vorhandenen Anlage bedarf es dann gegebenenfalls weiterer Anpassungen. Bei einer ohnehin neuen Anlage kann so die Schwenkeinrichtung auch genutzt werden, um die Relativstellung zu ändern.

In der Praxis wird es oftmals so sein, dass die Packungen flach liegend und mit einer Schmalseitenfläche in Förderrichtung weisend auf dem Fördermittel angeordnet sind und dass die die Packungen durch die Schwenkeinrichtung mit einer Schmalseitenfläche nach oben weisend der oberhalb des Fördermittels angeordneten Einrichtung zum Anbringen der Druckträger zuwendbar sind.

Eine weitere Besonderheit sieht vor, dass die Packungen im Bereich einer Einlaufstation aufgestaut sind und einzeln einer Wendeeinrichtung zuführbar sind zur Drehung und Vereinzelung der Packungen und Übergabe der Packungen an das Fördermittel. Weitere Einzelheiten der Wendeeinrichtung sind der Beschreibung im Übrigen zu entnehmen. Mit Hilfe des Packungsstaus und der Wendeeinrichtung ist ein einfacher Anschluss an das Fördermittel mit der Schwenkeinrichtung möglich. Der Packungsstau kann auch genutzt werden, um den Betrieb der nachfolgenden Maschinen zu steuern.

In konstruktiver Hinsicht kann so vorgegangen werden, dass die Aufnahme für die Packung beiderseits des Fördermittels schwenkbar an einer Schwinge gelagert ist, wobei die Schwinge schwenkbar an Schwingenlagern gelagert und über einen Antrieb zusammen mit der Aufnahme entlang einer gedachten Kurve bewegbar ist, und dass die Aufnahme für die Packungen über einen Hebel um den Lagerpunkt an der Schwinge drehbar ist.

Hinsichtlich des Antriebs der Vorrichtung kann so vorgegangen werden, dass der Hebel zur Drehung der Aufnahme und ein Hebel zur Bewegung der Schwinge durch ein Getriebe mit einem gemeinsamen Antrieb antreibbar sind. Alternativ ist denkbar, dass dies durch separate Antriebe, insbesondere individuell betätigbare Servomotoren, realisiert wird. Die Steuerung über Servomotoren bietet dabei einige Vorteile hinsichtlich der Adaption der Bewegungsbahn der Schwinge und der Aufnahme an unterschiedliche Typen von Packungen, insbesondere Packungen mit unterschiedlich Seitenflächen positionierten Druckträgern. Weitere Einzelheiten hierzu sind der Beschreibung im übrigen zu entnehmen.

Nach dem Anbringen des Druckträgers werden die Packungen einer Einrichtung zum Einhüllen der Packungen in eine vorzugsweise transparente Außenumhüllung zugeführt.

Ein erfindungsgemäßes Verfahren weist die Merkmale des Anspruchs 9 auf. Demnach ist vorgesehen, dass die Packungen mittels einer Schwenkeinrichtung während des Transports entlang des Fördermittels hinsichtlich ihrer Relativlage derart gedreht werden, dass die mit dem Druckträger zu versehende Seitenfläche der Einrichtung zum Anbringen der Druckträger zugewandt wird und dass die Schwenkeinrichtung die Packungen nach dem Anbringen in eine Relativlage zum weiteren Transport auf dem Fördermittel dreht, insbesondere in die ursprüngliche Relativlage auf dem Fördermittel.

Bevorzugt wird das Verfahren derart eingesetzt, dass die Packungen vom Fördermittel in eine Aufnahme der Schwenkeinrichtung eingeschoben werden und die Packungen durch Drehung der Aufnahme gegenüber dem Fördermittel in eine Relativlage zum Anbringen der Druckträger bewegt werden, insbesondere mit einer entsprechenden Seitenfläche, vorzugsweise einer Schmalseitenfläche, der Packung nach oben weisend in Richtung der Einrichtung zum Anbringen der Druckträger.

Gemäß einer bevorzugten Ausgestaltung des Verfahrens wird die Aufnahme zusätzlich zur Drehung auch gegenüber dem Fördermittel beschleunigt, um die Packung in die Relativlage zum Anbringen der Druckträger zu bewegen und dass die Aufnahme nach dem Anbringen der Druckträger und der Übergabe der Packungen an das Fördermittel zurückbewegt wird in eine Ausgangsstellung zur Aufnahme einer nächsten Packung.

Nach der Anbringung der Druckträger können die Packungen wieder an das Fördermittel übergeben werden zum Zuführen derselben an eine Einschlagmaschine für eine Außenumhüllung.

Weiterhin vorzugsweise ist vorgesehen, dass die Packungen zunächst in Dichtlage transportiert werden und dann mittels einer Wendeeinrichtung vereinzelt und gedreht werden und an das Fördermittel übergeben werden zum Anbringen der Druckträger.

Eine weitere Besonderheit kann darin bestehen, dass zur Herstellung von Packungen ohne Druckträger die Aufnahme für die Packungen ortsfest in der Förderbahn der Packungen auf dem Fördermittel positioniert wird, derart, dass die Packungen mittels des Fördermittels durch die ortsfeste Aufnahme hindurch gefördert werden. Mit anderen Worten wird die Aufnahme bzw. die Dreheinrichtung stillgesetzt und die Packungen ohne Drehung hindurchgefördert.

Weitere Einzelheiten der Erfindung ergeben sich aus der Beschreibung und den Unteransprüchen im Übrigen.

Bevorzugte Ausführungsbeispiele der Erfindung werden nachfolgend anhand der Zeichnung erläutert. In dieser zeigen:
- Fig. 1: eine Packung für Zigaretten in räumlicher Darstellung,
- Fig. 2: einen Teil einer Vorrichtung zur Herstellung von Packungen für Zigaretten in räumlicher Darstellung,
- Fig. 3: die Vorrichtung gemäß Fig. 2 in einer Seitenansicht,
- Fig.4: ein Getriebe zum Antrieb einer Schwenkeinrichtung der Vorrichtung in vergrößerter räumlicher Darstellung,
- Fig. 5 bis: einzelne aufeinander folgende Phasen der Anbringung von Druckträgern
- Fig. 10: an einer Packung im Bereich der Einzelheit V gemäß Fig. 3,
- Fig. 11: ein Vertikalschnitt durch die Vorrichtung entlang Schnittlinie XI- XI in Fig. 2, und
- Fig. 12: eine alternative Vorrichtung in teilweise vergrößerter Seitensicht, analog zur Darstellung in Fig. 3.

Die Erfindung wird nachfolgend anhand von zwei Ausführungsbeispielen beschrieben. Ein erstes Ausführungsbeispiel ist in den Fig. 1 bis 11 gezeigt. In Fig. 2 ist eine alternative Ausgestaltung als zweites Ausführungsbespiel in den wesentlichen Teilen gezeigt.

Beide Ausführungsbeispiele befassen sich mit der Herstellung von Packungen 10 für Zigaretten. Bei den in den Ausführungsbeispielen gezeigten Packungen 10 handelt es sich um Zigarettenpackungen des Typs Hinge-Lid. Dabei sind die Packungen 10 quaderförmig ausgebildet, mit einem unteren Schachtelteil 11 und einem oberen Deckel, die über Liniengelenk 13 schwenkbar miteinander verbunden sind.

Die Packungen 10 verfügen über eine Stirnwand 14 oberseitig am Deckel 12 sowie eine gegenüberliegende Bodenwand 15 am Schachtelteil 11. Ferner ist eine großflächige Vorderseite 16 vorhanden, die aus Deckel-Vorderwand 17 und Schachtel-Vorderwand 18 gebildet ist. Gegenüberliegend der Vorderseite 16 ist eine Rückseite 19 gebildet, bestehend aus Deckel-Rückwand 20 und Schachtel-Rückwand 21. Zwischen Deckel-Rückwand 20 und Schachtel-Rückwand 21 verläuft das Liniengelenk 13. Zwei weitere Seitenflächen der Packung 10 sind die sogenannten Schmalseitenflächen 22, 23, die einander gegenüberliegen und durch Deckel-Seitenwände 24 sowie Schachtel-Seitenwände 25 gebildet sind. Im Bereich der Schmalseitenflächen 22, 23 verläuft eine schräggerichtete Schließkante zwischen Deckel 12 und Schachtelteil 11.

Im Rahmen dieser Anmeldung sind mit den Seitenflächen der Packung 10, die Vorderseite 16, die Rückseite 19, die Schmalseitenflächen 22, 23, die Stirnwand 13 und die Bodenwand 15 gemeint.

Im Bereich einer der beiden Schmalseitenflächen 22 ist ein Druckträger in Form einer Banderole 26 an der Packung 10 angebracht. Die Banderole 26 erstreckt sich lediglich im Bereich der Schmalseitenfläche 22, also insbesondere nicht (auch) im Bereich der Vorderseite 16, Rückseite 19 oder Stirnwand 14. Die Banderole 26 erstreckt sich nahezu über die gesamte Breite der Schmalseitenfläche 22 im Bereich der schräggerichteten Schließkante zwischen Deckel 12 und Schachtelteil 11. Entsprechend wird die Banderole 26 beim erstmaligen Öffnen der Packung 10 zerstört. Um das erstmalige Öffnen bzw. die erstmalige Ingebrauchnahme der Packung 10 zu erleichtern, weist die Banderole 26 eine Schwächungslinie 27 auf, die entlang der Schließkante angebracht ist. Die Banderole 26 wird gegen die Packung 10 geklebt, beispielsweise mit Leim.

Es versteht sich, dass die Vorrichtung auch zur Anbringung anderer Druckträger an der Packung 10 benutzt werden kann. Beispielsweise ist auch eine Anbringung von Coupons oder dergleichen möglich.

In Fig. 2 und 3 sind Teile einer Verpackungsmaschine für Zigarettenpackungen dargestellt, soweit sie für die vorliegende Erfindung von Bedeutung sind. Eine komplette Verpackungslinie ist beispielsweise in US 6,751,934 B2 der Anmeldering gezeigt. Dargestellt sind dabei in den Figuren in Förderrichtung folgende Aggregate:
1. eine erste Transportstrecke 28 für Packungen 10,
2. eine Wendeeinrichtung 29 zum Drehen und Vereinzeln der Packungen 10,
3. eine Schwenkeinrichtung 30 zum Verändern der Relativlage der Packungen 10,
4. eine Einrichtung 31 zum Anbringen von Banderolen 26 an den Packungen 10,
5. ein Fördermittel 32 zum Transport der Packungen 10 und
6. eine Einschlagmaschine 33 zum Einhüllen der Packungen 10 in eine Außenumhüllung.

Im Bereich der Transportstrecke 28 ist eine Einlaufstation 74 gebildet, zu der die Packungen 10 mit der Rückseite 19 in Förderrichtung weisend transportiert und dort aufgestaut werden. Die Packungen 10 werden dabei durch Fördertrume 34 von Endlosförderern 35 transportiert bzw. gehalten. Die jeweils in Transportrichtung vorderste Packung 10 wird durch Mitnehmer 36 eines vertikal verlaufenden Transportgurts 37 mitgenommen und der Schwenkeinrichtung 30 zugeführt. Durch die beabstandete Anordnung der Mitnehmer 36 des Transportgurts 37 werden die Packungen 10 auf diese Weise aus der Einlaufstation 74 abtransportiert und vereinzelt.

Die vereinzelten Packungen 10 werden danach durch den Transportgurt 37 entlang eines gekrümmten Förderabschnitt 38 bewegt und dabei zwangsweise so gedreht, dass die Packungen 10 mit der Vorderseite 16 nach unten und der Schmalseitenfläche 22 in Förderrichtung weisend angeordnet sind. In dieser Relativlage werden die Packungen 10 von der Wendeeinrichtung 29 erfasst.

Die Wendeinrichtung 29 verfügt über einen Drehstern 39 mit vier radialgerichteten Armen 40, die jeweils eine Packung 10 rückseitig erfassen und dem Fördermittel 32 zuführen. Entsprechend wird der Drehstern 39 kontinuierlich angetrieben und um eine vertikale Achse gedreht. Dabei wird die Packung 10 entlang eines außenseitigen Führungsblechs 41 transportiert und auf diese Weise um 90° um eine gedachte vertikale Achse gedreht. Die Packungen 10 werden so mit der Vorderseite 16 nach unten und mit der Schmalseitenfläche 22 in Förderrichtung weisend durch den Drehstern 39 auf das Fördermittel 32 befördert, welches die Packungen 10 mit Abstand zueinander kontinuierlich in Richtung der Einschlagmaschine 33 zuführt.

Das Fördermittel 32 ist im vorliegenden Fall als Endlosförderer ausgebildet, der die Packungen 10 in horizontaler Ebene transportiert. Der Gurt 42 des Fördermittels 32 weist dabei in üblicher Weise beabstandete Mitnehmer 43 auf, die die Packungen 10 rückseitig erfassen und in Förderrichtung gemäß Pfeil 44 transportieren.

Entlang des Fördermittels 32 ist eine an sich bekannte Einrichtung 31 zum Anbringen der Banderolen 26 an den Packungen 10 angeordnet. Der Aufbau eines solchen Banderolenapparates ist beispielsweise aus der WO 2007/087885 A1 bekannt. Wesentliche Bestandteile sind ein Banderolenmagazin 45, eine drehend angetriebenes Entnahmewalze 46, eine drehend angetriebene Übergabewalze 47 und ein Leimaggregat 48. Mit der Entnahmewalze 46 werden die Banderolen 26 einzeln dem Banderolenmagazin 45 entnommen und an die Übergabewalze 47 übergeben. Am Umfang der Übergabewalze 45 werden die Banderolen 26 dann mittels des Leimaggregats 48 mit Leim versehen und nachfolgend der Packung 10 zugeführt. Die Übergabe der Banderole 26 an die Packungen 10 erfolgt, wenn die Packung 10 unterseitig an der Übergabewalze 47 entlanggeführt wird. Der Transport der Banderolen 26 und der Packungen 10 ist dabei so aufeinander abgestimmt, dass die Banderole 26 an der gewünschten Position an der Packung 10 zu liegen kommt.

Wie insbesondere aus Fig. 3 ersichtlich, ist die Einrichtung 31 zum Anbringen der Banderolen 26 mit Abstand oberhalb der flach liegend auf dem Fördermittel 32 transportierten Packungen 10 positioniert. Mit anderen Worten ist der Abstand so gewählt, dass die Packungen 10 frei unterhalb der Einrichtung 31 hindurchtransportiert werden können. Dies kann z. B. von Vorteil sein, wenn die Packungen 10 nicht mit einer Banderole 26 versehen werden sollen.

Entsprechend muss zur Anbringung einer Banderole 26 der Abstand der Packungen 10 zur Einrichtung 31 verringert werden. Zudem muss zur Anbringung der Banderole 26 an der Schmalseitenfläche 22 die Relativlage der Packungen 10 derart geändert werden, dass die mit der Banderole 26 zu versehende Seitenfläche der Packungen 10 dem Übergabeorgan 47 zugewandt ist. Zu diesem Zweck ist die Schwenkeinrichtung 30 vorgesehen.

Die Schwenkeinrichtung 30 verfügt über eine Aufnahme 49 für eine Packung 10, die durch ein Getriebe 50 entlang einer in Fig. 5 bis 10 gezeigten Bahn bewegbar und dabei schwenk- bzw. drehbar ist.

Die Aufnahme 49 ist kassettenartig ausgebildet, mit einem Querschnitt entsprechend der Außenabmessungen der Packungen 10. Die Abmessungen des Innenraums der Aufnahme 49 sind so gewählt, dass eine Packung 10 in die Aufnahme 49 eingeschoben werden kann und von dieser gehalten wird. Entsprechend liegt die Packung 10 an Wandungen der Aufnahme 49 an. Weiterhin verfügt die Aufnahme 49 unterseitig über eine Ausnehmung 51 zum Durchgriff des Gurts 42 des Fördermittels 32.

Die Funktionsweise der Schwenkeinrichtung 30 ist unter Bezugnahme auf Fig. 5 bis 10 wie folgt:

Zunächst wird eine Packung 10 durch das Fördermittel 32 in die Aufnahme 49 eingeschoben. Dabei ist die Aufnahme 49 derart angeordnet, dass sie fluchtend zum Transportweg der Packungen 10 auf dem Gurt 42 ausgerichtet ist. Die Aufnahme 49 hat eine geringere Abmessung als die Packung 10 in Förderrichtung, wobei die Packung 10 in Transportrichtung vorderseitig aus der Aufnahme 49 herausragt.

Nach dem Einschub der Packung 10 wird die Aufnahme 49 in Förderrichtung der Packungen 10 gemäß Pfeil 44 bewegt und dabei um eine horizontale Achse geschwenkt, in eine aufrechte Position gemäß Fig. 7. In der aufgerichteten Position ist die mit der Banderole 26 zu versehende Schmalseitenfläche 22 dem Übergabeorgan 47 zugewandt, welches die Banderole 26 in eine entsprechende Position transportiert hat, sodass durch Kontakt der Schmalseitenfläche 22 mit der Banderole 26 am Umfang des Übergabeorgans 47 die Banderole 26 gegen die Schmalseitenfläche 22 gedrückt und dort angebracht wird. Eine weitere Besonderheit bei diesem Vorgang besteht darin, dass die Aufnahme 49 gegenüber dem Gurt 42 beschleunigt wird, um genügend Zeit für das Schwenken der Aufnahme 49 zu haben.

Nach dem Anbringen der Banderole 26 wird die Aufnahme 49 weiter in Förderrichtung der Packungen 10 transportiert und dabei in die ursprüngliche Relativlage zurückgedreht, bis sie gemäß Fig. 8 wieder fluchtend zum Transportweg der Packungen 10 ausgerichtet ist. Die Bewegungsbahn der Aufnahme 10 ist dabei so abgestimmt, dass die Packung 10 in der Stellung gemäß Fig. 9 rückseitig wieder durch den Mitnehmer 43 ergriffen und weiter in Förderrichtung transportiert wird.

Danach wird die Aufnahme 49 gemäß Fig. 10 entgegen der Förderrichtung der Packungen 10 in die Ausgangsstellung gemäß Fig. 5 zurückbewegt und dabei die nächste Packung 10 eingeschoben.

Zur Steuerung der Bewegung der kassettenartigen Aufnahme 49 ist das Getriebe 50 vorgesehen, das in Fig. 4 und 11 in vergrößertem Maßstab gezeigt ist. Von Bedeutung ist diesbezüglich auch Fig. 3, die eine Seitenansicht zeigt. Ein Großteil des Getriebes 50 ist in einem Gehäuse 52 unterhalb des Fördermittels 32 angeordnet. Zentraler Bestandteil des Antriebs für die Aufnahme 49 sind zwei plattenartige Schwingen 53.

Die Schwingen 53 haben im vorliegenden Fall eine etwa dreieckige Gestalt, wobei in den Eckbereichen Lagerpunkte zur Verbindung mit anderen Organen vorgesehen sind.

Die Aufnahme 49 ist in zwei Punkten mit den Schwingen 53 verbunden. An einer Seite ist die Aufnahme 49 in einen Eckbereich derselben unmittelbar mit einer Schwinge 53 verbunden, nämlich im Bereich eines oberen Eckpunkts derselben. Auf der gegenüberliegenden Seite ist die Aufnahme 49 über ein kurzes Hebelstück 54 mit einem entsprechendem Eckbereich mit der anderen Schwinge 53 verbunden. Das Hebelstück 54 wiederum ist schwenkbar mit einem Hebel 55 verbunden, der mit dem Getriebe 50 gekoppelt ist, zum Verschwenken der Aufnahme 49 um eine Achse die durch die beiden oberen Eckpunkte der Schwingen 53 verläuft.

Im Bereich der unteren beiden Eckpunkte sind die Schwingen 53 jeweils schwenkbar gelagert. Hierzu dienen zwei Schwingenlager 56, die einerseits schwenkbar am Gehäuse 52 gelagert sind und andererseits an jeweils einem Eckpunkt der beiden Schwingen 53. Auf diese Weise sind die Schwingen 53 zu beiden Seiten in Förderrichtung der Packung hin und her schwenkbar über die Schwingenlager 56 am Gehäuse 52 gelagert.

Die Schwingen 53 erstrecken sich aufrecht bis seitlich beiderseits des Fördermittels 32, zur Verbindung mit dem oberhalb des Fördermittels 32 bewegbaren Aufnahme 49. Entsprechend sind die Schwingen in Durchbrüchen 75 des Gehäuses 52 positioniert.

Die Schwenkbewegung der Schwinge 53 wird erzeugt über die Kopplung eines Hebels 57 mit zwei Hebelstücken 58, die auf einer gemeinsamen Achse 59 angeordnet sind. Die Achse 59 verbindet die beiden Schwingen 53 und ist am unteren Rand der Schwingen 53 angeordnet, etwa in Längsmitte. Die Hebelstücke 58 sind feststehend an der Achse 59 angeordnet und werden durch eine Achse 60 verbunden, mit der der Hebel 57 gekoppelt ist.

Der Hebel 55 zur Drehung der Aufnahme 49 und der Hebel 57 zum Schwenken der Schwingen 53 sind jeweils über Schwenkhebel 61, 62 angetrieben. Die Schwenkhebel 61, 62 sind jeweils auf Wellen 63, 64 gelagert die sich durch eine Wand des Gehäuses 52 hindurch erstrecken. Die Drehung der Schwenkhebel 61, 62 um die Wellen 63, 64 erfolgt über zwei Kurvenscheiben 65, 66, die über Kurvenhebel 67, 68 mit den Schwenkhebeln 61, 62 gekoppelt sind. Die Kurvenscheiben 65, 66 liegen auf einer gemeinsamen Antriebswelle 69, die mit dem zentralen Maschinenantrieb gekoppelt werden kann.

Wie aus Fig. 2 und 3 ersichtlich werden die mit der Banderole 26 versehenen Packungen 10 weiter in Förderrichtung gemäß Pfeil 44 auf dem Fördermittel 32 abtransportiert und einem Faltrevolver 70 zugeführt. Dabei werden die Packungen 10 durch einen Materialstreifen 71 für die Außenumhüllung der Packung 10 hindurchtransportiert, unter U-förmiger Mitnahme eines entsprechenden Druckträgers. Danach wird die Faltung in bekannter Weise im Faltrevolver 70 komplettiert.

Es versteht sich, dass mit der vorstehend in wesentlichen Teilen beschriebenen Vorrichtung nicht nur die Schmalseitenfläche 22 mit einer Banderole 26 versehen werden kann, sondern auch die gegenüberliegende Schmalseitenfläche 23. Gegebenenfalls müssen hierzu die Lagerpunkte der Aufnahme 49 an den Schwingen 53 umgebaut werden. Denkbar ist insbesondere, dass die Lagerpunkte nicht randseitig, sondern etwa mittig an den Seiten der Aufnahme 49 angeordnet sind. Durch Austausch der Kurvenscheiben 65, 66 kann die Drehrichtung der Aufnahme 49 so geändert werden, dass nicht die Schmalseitenfläche 22 sondern die gegenüberliegende Schmalseitenfläche 23 der Einrichtung 31 zum Auftragen der Banderolen 26 zugewandt wird. Weiterhin denkbar ist eine entsprechende Anbringung der Banderole 26 an der Vorderseite 16 oder Rückseite 19 der Packungen 10, wobei durch entsprechende Konfiguration der Hebel und Kurvenscheiben lediglich eine größere Drehung der Aufnahme 49 bewirkt werden muss.

Das zweite Ausführungsbeispiel gemäß Fig. 12 unterscheidet sich vom Ausführungsbeispiel gemäß Fig. 1 bis Fig. 11 nur durch den Antrieb der Schwenkhebel 61, 62. Diese werden nämlich im zweiten Ausführungsbeispiel durch jeweils einen Servomotor 72, 73 angetrieben.

Jeder Servomotor 72, 73 kann individuell gesteuert werden, so dass die Bewegungsbahn der Aufnahme 49 und die Drehung der Aufnahme 49 gesteuert werden kann. Denkbar ist z. B. ein Bedienpult, an dem ein Bediener vorgeben kann, welche Seitenfläche der Packungen 10 mit der Banderole 26 versehen werden sollen. Entsprechend können jeweils geeignete Programme zur Steuerung der Servomotoren 72, 73 zum Einsatz kommen, um entweder die Packungen 10 auf einer der Schmalseitenflächen 22, 23 oder der Vorderseite 16 mit der Banderole 26 zu versehen.

Weiterhin kann die Schwenkeinrichtung 30 wie im ersten Ausführungsbeispiel auch stillgesetzt werden, um Packungen 10 ohne Banderole 26 zu produzieren. Denkbar ist weiterhin, dass in einer solchen Konfiguration die Rückseiten 19 der Packungen 10 mit einer Banderole 26 versehen werden, indem die Einrichtung 31 zum Anbringen der Banderolen 26 abgesenkt wird, um den Abstand zu den Packungen 10 zu überbrücken. Diese Variante ist auch beim ersten Ausführungsbeispiel denkbar.

### Bezugszeichenliste

- 10: Packung
- 11: Schachtelteil
- 12: Deckel
- 13: Liniengelenk
- 14: Stirnwand
- 15: Bodenwand
- 16: Vorderseite
- 17: Deckel-Vorderwand
- 18: Schachtel-Vorderwand
- 19: Rückseite
- 20: Deckel-Rückwand
- 21: Schachtel-Rückwand
- 22: Schmalseitenfläche
- 23: Schmalseitenfläche
- 24: Deckel-Seitenwand
- 25: Schachtel-Seitenwand
- 26: Banderole
- 27: Schwächungslinie
- 28: Transportstrecke
- 29: Wendeeinrichtung
- 30: Schwenkeinrichtung
- 31: Einrichtung
- 32: Fördermittel
- 33: Einschlagmaschine
- 34: Fördertrum
- 35: Endlosförderer
- 36: Mitnehmer
- 37: Transportgurt
- 38: Förderabschnitt
- 39: Drehstern
- 40: Arm
- 41: Führungsblech
- 42: Gurt
- 43: Mitnehmer
- 44: Pfeil
- 45: Banderolenmagazin
- 46: Entnahmewalze
- 47: Übergabewalze
- 48: Leimaggregat
- 49: Aufnahme
- 50: Getriebe
- 51: Ausnehmung
- 52: Gehäuse
- 53: Schwinge
- 54: Hebelstück
- 55: Hebel
- 56: Schwingenlager
- 57: Hebel
- 58: Hebelstück
- 59: Achse
- 60: Achse
- 61: Schwenkhebel
- 62: Schwenkhebel
- 63: Welle
- 64: Welle
- 65: Kurvenscheibe
- 66: Kurvenscheibe
- 67: Kurvenhebel
- 68: Kurvenhebel
- 69: Antriebswelle
- 70: Faltrevolver
- 71: Materialstreifen
- 72: Servomotor
- 73: Servomotor
- 74: Einlaufstation
- 75: Durchbruch

## Patentansprüche

1. Vorrichtung zum Herstellen von Packungen (10) für Zigaretten, mit einem kontinuierlich angetriebenen Fördermittel (32), insbesondere einem Mitnehmer (43) aufweisenden Transportgurt (42), zum Transport der Packungen (10) und mit einer Einrichtung (31) zum Anbringen von Druckträgern wie Banderolen (26), Coupons oder dergleichen auf eine Seitenfläche der Packungen (10), wobei die Einrichtung (31) zum Anbringen der Druckträger im Bereich des Fördermittels (32) angeordnet ist zum Anbringen der Druckträger auf eine der Einrichtung (31) zugewandte Seitenfläche der Packung (10) während des Transports entlang des Fördermittels (32), **dadurch gekennzeichnet, dass** eine Schwenkeinrichtung (30) zum Ändern der Relativlage der Packungen (10) im Bereich des Fördermittels (32) bzw. der Einrichtung (31) zum Anbringen der Druckträger angeordnet ist, wobei die Schwenkeinrichtung (30) zur Aufnahme jeweils einer Packung (10) in einer Relativlage entsprechend des Transports auf dem Fördermittel (32) und Drehung der Packung (10) in eine zur Anbringung des Druckträgers geeignete Relativlage und weitere Drehung der Packung (10) in eine Relativlage entsprechend des weiteren Transports auf dem Fördermittel (32) eingerichtet ist.

2. Vorrichtung nach Anspruch 1, **dadurch gekennzeichnet, dass** die Schwenkeinrichtung (30) eine Aufnahme (49) für eine Packung (10) aufweist, in die die Packung (10) durch das Fördermittel (32) einschiebbar ist und dass die Aufnahme (49) durch ein Getriebe (50) derart drehbar ist, dass die mit dem Druckträger zu versehende Seitenfläche der Packung (10) der Einrichtung (31) zum Anbringen der Druckträger zuwendbar ist und nach Anbringen des Druckträgers in die ursprüngliche Relativlage zurückdrehbar und die Packung (10) an das Fördermittel (32) übergebbar ist.

3. Vorrichtung nach Anspruch 1 oder 2, **dadurch gekennzeichnet, dass** die Packungen (10) flach liegend und mit einer Schmalseitenfläche (22) in Förderrichtung weisend auf dem Fördermittel (32) angeordnet sind und dass die die Packungen (10) durch die Schwenkeinrichtung (30) mit einer Schmalseitenfläche (22) nach oben weisend der oberhalb des Fördermittels (32) angeordneten Einrichtung (31) zum Anbringen der Druckträger zuwendbar sind.

4. Vorrichtung nach Anspruch 1 oder einem der weiteren vorhergehenden Ansprüche, **dadurch gekennzeichnet, dass** die Packungen (10) im Bereich einer Einlaufstation (74) aufgestaut sind und einzeln einer Wendeeinrichtung (29) zuführbar sind zur Drehung und Vereinzelung der Packungen (10) und Übergabe der Packungen (10) an das Fördermittel (32).

5. Vorrichtung nach Anspruch 2, **dadurch gekennzeichnet, dass** die Aufnahme (49) für die Packung (10) beiderseits des Fördermittels (32) schwenkbar an einer Schwinge (53) gelagert ist, wobei die Schwinge (53) schwenkbar an Schwingenlagern (56) gelagert und über einen Antrieb zusammen mit der Aufnahme (49) entlang einer gedachten Kurve bewegbar ist, und dass die Aufnahme (49) für die Packungen (10) über einen Hebel (55) um den Lagerpunkt an der Schwinge (53) drehbar ist.

6. Vorrichtung nach Anspruch 5, **dadurch gekennzeichnet, dass** der Hebel (55) zur Drehung der Aufnahme (49) und ein Hebel (57) zur Bewegung der Schwinge (53) durch ein Getriebe (50) mit einem gemeinsamen Antrieb antreibbar sind.

7. Vorrichtung nach Anspruch 5, **dadurch gekennzeichnet, dass** der Hebel (55) zur Drehung der Aufnahme (49) und ein Hebel (57) zur Bewegung der Schwinge (53) durch separate Antriebe, insbesondere idividuell betätigbare Servomotoren (72, 73), antreibbar sind.

8. Vorrichtung nach Anspruch 1 oder einem der weiteren Ansprüche, **dadurch gekennzeichnet, dass** die Packungen (10) nach dem Anbringen des Druckträgers einer Einrichtung (33) zum Einhüllen der Packungen (10) in eine vorzugsweise transparente Außenumhüllung zuführbar sind.

9. Verfahren zum Herstellen von Packungen (10) für Zigaretten, wobei die Packungen (10) entlang eines Fördermittels (32) kontinuierlich transportiert werden und im Bereich einer Einrichtung (31) zum Anbringen von Druckträgern wie Banderolen (26), Coupons oder dergleichen an Seitenflächen der Packungen (10) mit Druckträgern versehen werden, **dadurch gekennzeichnet, dass** die Packungen (10) im Bereich einer Schwenkeinrichtung (30) während des Transports entlang des Fördermittels (32) hinsichtlich ihrer Relativlage derart gedreht werden, dass die mit dem Druckträger zu versehende Seitenfläche der Einrichtung (31) zum Anbringen der Druckträger zugewandt wird und dass die Schwenkeinrichtung (30) die Packungen (10) nach dem Anbringen in eine Relativlage zum weiteren Transport auf dem Fördermittel (32) dreht, insbesondere in die ursprüngliche Relativlage auf dem Fördermittel (32).

10. Verfahren nach Anspruch 9, **dadurch gekennzeichnet, dass** die Packungen (10) vom Fördermittel (32) in eine Aufnahme (49) der Schwenkeinrichtung (30) eingeschoben werden und die Packungen (10) durch Drehung der Aufnahme (49) gegenüber dem Fördermittel (32) in eine Relativlage zum Anbringen der Druckträger bewegt werden, insbesondere mit einer entsprechenden Seitenfläche, vorzugsweise einer Schmalseitenfläche (22), der Packung (10) nach oben weisend in Richtung der Einrichtung (31) zum Anbringen der Druckträger.

11. Verfahren nach Anspruch 10, **dadurch gekennzeichnet, dass** die Aufnahme (49) zusätzlich zur Drehung auch gegenüber dem Fördermittel (32) beschleunigt wird, um die Packung (10) in die Relativlage und Position zum Anbringen der Druckträger zu bewegen und dass die Aufnahme (49) nach dem Anbringen der Druckträger und der Übergabe der Packungen (10) an das Fördermittel (32) zurückbewegt wird in eine Ausgangsstellung zur Aufnahme einer nächsten Packung (10).

12. Verfahren nach Anspruch 9, **dadurch gekennzeichnet, dass** die Packungen (10) nach der Anbringung der Druckträger wieder an das Fördermittel (32) übergeben werden zum Zuführen derselbe an eine Einschlagmaschine (33) für eine Außenumhüllung.

13. Verfahren nach Anspruch 9 oder einem der weiteren Ansprüche, **dadurch gekennzeichnet, dass** die Packungen (10) zunächst in Dichtlage transportiert werden und dann mittels einer Wendeeinrichtung (29) vereinzelt und gedreht werden und an das Fördermittel (32) übergeben werden zum Anbringen der Druckträger.

14. Verfahren nach Anspruch 9 oder einem der weiteren Ansprüche, **dadurch gekennzeichnet, dass** zur Herstellung von Packungen (10) ohne Druckträger die Aufnahme (49) für die Packungen (10) ortsfest in der Förderbahn der Packungen (10) auf dem Fördermittel (32) positioniert wird, derart, dass die Packungen (10) mittels des Fördermittels (32) durch die ortsfeste Aufnahme (49) hindurch gefördert werden.

## Claims

1. An apparatus for producing packs (10) for cigarettes, having a continuously driven conveying means (32), in particular a transporting belt (42) with drivers (43), for transporting the packs (10), and having an arrangement (31) for applying printing carriers, such as labels (26), coupons or the like, to a side surface of the packs (10), wherein the arrangement (31) for applying the printing carriers is arranged in the region of the conveying means (32), for the purpose of applying the printing carriers to a side surface of the pack (10), this side surface being directed toward the arrangement (31), during transportation along the conveying means (32), **characterized in that** a pivoting arrangement (30) for altering the relative position of the packs (10) is arranged in the region of the conveying means (32) and/or of the arrangement (31) for applying the printing carriers, wherein the pivoting arrangement (30) is set up for receiving a respective pack (10) in a relative position appropriate for transportation on the conveying means (32), and for rotating the pack (10) into a relative position suitable for applying the printing carrier, and for further rotating the pack (10) into a relative position appropriate for further transportation on the conveying means (32).

2. The apparatus as claimed in claim 1, **characterized in that** the pivoting arrangement (30) has a holder (49) for a pack (10). into which the pack (10) can be pushed by the conveying means (32), and **in that** the holder (49) can be rotated by a gear mechanism (50) such that that side surface of the pack (10) which is to be provided with the printing carrier can be directed toward the arrangement (31) for applying the printing carriers and, once the printing carrier has been applied, can be rotated back into the original relative position, and the pack (10) can be transferred onto the conveying means (32).

3. The apparatus as claimed in claim 1 or 2, **characterized in that** the packs (10) are arranged on the conveying means (32) in a state in which they lie flat and have a narrow side surface (22) oriented in the conveying direction, and **in that**, by means of the pivoting arrangement (30). the packs (10) can be directed, with a narrow side surface (22) oriented upward, toward the arrangement (31) for applying the printing carriers, this arrangement being arranged above the conveying means (32).

4. The apparatus as claimed in claim 1 or one of the further preceding claims, **characterized in that** the packs (10) are accumulated in the region of an entry station (74) and can be fed individually to a turning arrangement (29) for rotating and separating the packs (10) and transferring the packs (10) onto the conveying means (32).

5. The apparatus as claimed in claim 2, **characterized in that** the holder (49) for the pack (10) is mounted on a rocker (53) such that it can be pivoted on either side of the conveying means (32), wherein the rocker (53) is mounted in a pivotable manner on rocker bearings (56) and can be moved along an imaginary curve together with the holder (49), via a drive, and **in that** the holder (49) for the packs (10) can be rotated about the bearing point on the rocker (53) via a lever (55).

6. The apparatus as claimed in claim 5, **characterized in that** the lever (55) for rotating the holder (49) and a lever (57) for moving the rocker (53) can be driven by a gear mechanism (50) with a common drive.

7. The apparatus as claimed in claim 5, **characterized in that** the lever (55) for rotating the holder (49) and a lever (57) for moving the rocker (53) can be driven by separate drives, in particular individually actuable servomotors (72, 73).

8. The apparatus as claimed in claim 1 or one of the further claims, **characterized in that,** once the printing carrier has been applied, the packs (10) can be fed to an arrangement (33) for wrapping the packs (10) in a preferably transparent outer wrapper.

9. A method of producing packs (10) for cigarettes, wherein the packs (10) are transported continuously along a conveying means (32) and, in the region of an arrangement (31) for applying printing carriers, such as labels (26), coupons or the like, to side surfaces of the packs (10), are provided with printing carriers, **characterized in that** the packs (10) are rotated in respect of their relative position in the region of a pivoting arrangement (30), during transportation along the conveying means (32), such that the side surface which is to be provided with the printing carrier is directed toward the arrangement (31) for applying the printing carriers, and **in that** the pivoting arrangement (30) rotates the packs (10), once the printing carriers have been applied, into a relative position for further transportation on the conveying means (32), in particular into the original relative position on the conveying means (32).

10. The method as claimed in claim 9, **characterized in that** the packs (10) are pushed from the conveying means (32) into a holder (49) of the pivoting arrangement (30) and, by virtue of the holder (49) being rotated in relation to the conveying means (32), the packs (10) are moved into a relative position for applying the printing carriers, in particular with a corresponding side surface, preferably a narrow side surface (22), of the pack (10) oriented upward in the direction of the arrangement (31) for applying the printing carriers.

11. The method as claimed in claim 10, **characterized in that** the holder (49), in addition to being rotated, is also accelerated in relation to the conveying means (32) in order to move the pack (10) into the relative position and location for applying the printing carriers, and **in that**, once the printing carriers have been applied and the packs (10) have been transferred onto the conveying means (32), the holder (49) is moved back into a starting position for receiving the next pack (10).

12. The method as claimed in claim 9, **characterized in that,** once the printing carriers have been applied, the packs (10) are transferred once again onto the conveying means (32) in order to be fed to a wrapping machine (33) for an outer wrapper.

13. The method as claimed in claim 9 or one of the further claims, **characterized in that** the packs (10) are transported closely together in the first instance and then, by means of a turning arrangement (29), are separated and rotated and transferred onto the conveying means (32) for applying the printing carriers.

14. The method as claimed in claim 9 or one of the further claims, **characterized in that,** for the purpose of producing packs (10) without printing carriers, the holder (49) for the packs (10) is positioned on the conveying means (32) at a fixed location in the conveying path of the packs (10) such that the packs (10) are conveyed through the fixed-location holder (49) by way of the conveying means (32).

## Revendications

1. Dispositif de fabrication de paquets (10) de cigarettes, comprenant un moyen de transport (32) entraîné en continu, en particulier une courroie de transport (42) présentant des dispositifs d'entraînement (43), pour le transport des paquets (10) et comprenant un dispositif (31) pour appliquer des supports d'impression tels que des banderoles (26), des coupons ou similaires sur une face latérale des paquets (10), le dispositif (31) pour appliquer les supports d'impression étant disposé dans la région du moyen de transport (32) pour appliquer les supports d'impression sur une face latérale du paquet (10) tournée vers le dispositif (31) pendant le transport le long du moyen de transport (32), **caractérisé en ce qu'**un dispositif de pivotement (30) est disposé de manière à faire varier la position relative des paquets (10) dans la région du moyen de transport (32) ou du dispositif (31) pour appliquer le support d_{'}impression, le dispositif de pivotement (30) étant prévu pour recevoir à chaque fois un paquet (10) dans une position relative correspondant au transport sur le moyen de transport (32) et pour faire tourner le paquet (10) dans une position relative appropriée pour appliquer le support d'impression et pour faire encore tourner le paquet (10) dans une position relative correspondant au transport ultérieur sur le moyen de transport (32).

2. Dispositif selon la revendication 1, **caractérise en ce que** le dispositif de pivotement (30) présente un logement (49) pour un paquet (10), dans lequel le paquet (10) peut être introduit par le moyen de transport (32) et **en ce que** le logement (49) peut être tourné par un mécanisme (50) de telle sorte que la face latérale du paquet (10) devant être munie du support d'impression puisse être tournée vers le dispositif (31) pour appliquer les supports d_{'}impression et après l'application du support d'impression puisse être ramenée par rotation dans la position relative d'origine et que le paquet (10) puisse être transféré au moyen de transport (32).

3. Dispositif selon la revendication 1 ou 2, **caractérisé en ce que** les paquets (10) sont disposés à plat et avec une face latérale étroite (22) tournée dans la direction de transport sur le moyen de transport (32) et **en ce que** les paquets (10) avec une face latérale étroite (22) tournée vers le haut peuvent être tournés par le dispositif de pivotement (30) vers le dispositif (31) pour appliquer les supports d'impression disposé au-dessus du moyen de transport (32).

4. Dispositif selon la revendication 1, ou selon l'une quelconque des autres revendications précédentes, **caractérisé en ce que** les paquets (10) sont accumulés dans la région d'un poste d'entrée (74) et peuvent être acheminés individuellement à un dispositif de retournement (29) pour faire tourner et séparer les paquets (10) et pour transférer les paquets (10) au moyen de transport (32).

5. Dispositif selon la revendication 2, **caractérisé en ce que** le logement (49) pour le paquet (10) de chaque côté du moyen de transport (32) est monté de manière pivotante sur une bielle oscillante (53), la bielle oscillante (53) étant montée de manière pivotante sur des paliers de bielle (56) et pouvant être déplacée le long d'une courbe imaginaire par le biais d'un entraînement conjointement avec le logement (49), et **en ce que** le logement (49) pour les paquets (10) peut être tourné par le biais d'un levier (55) autour du point de palier sur la bielle oscillante (53).

6. Dispositif selon la revendication 5, **caractérisé en ce que** le levier (55) pour la rotation du logement (49) et un levier (57) pour le déplacement de la bielle oscillante (53) peuvent être entraînés par un mécanisme (50) avec un entraînement commun.

7. Dispositif selon la revendication 5, **caractérisé en ce que** le levier (55) pour la rotation du logement (49) et un levier (57) pour le déplacement de la bielle oscillante (53) peuvent être entraînés par des entraînements séparés, notamment des servomoteurs (72, 73) pouvant être actionnés individuellement.

8. Dispositif selon la revendication 1 ou selon l'une quelconque des autres revendications, **caractérisé en ce que** les paquets (10) peuvent être acheminées après l'application du support d'impression à un dispositif (33) pour envelopper les paquets (10) dans une enveloppe extérieure de préférence transparente.

9. Procédé de fabrication de paquets (10) de cigarettes, les paquets (10) étant transportés en continu le long d'un moyen de transport (32) et étant pourvus, dans la région d'un dispositif (31) pour appliquer des supports d'impression tels que des banderoles (26), des coupons ou similaires sur des faces latérales des paquets (10) , de supports d'impression, **caractérisé en ce que** les paquets (10) dans la région d'un dispositif de pivotement (30) sont pivotés pendant le transport le long du moyen de transport (32) en termes de leur position relative de telle sorte que la face latérale à munir des supports d'impression soit tournée vers le dispositif (31) pour appliquer les supports d'impression et que le dispositif de pivotement (30) fasse tourner les paquets (10) après l'application dans une position relative en vue du transport ultérieur sur le moyen de transport (32), notamment dans la position relative d'origine sur le moyen de transport (32).

10. Procédé selon la revendication 9, **caractérisé en ce que** les paquets (10) sont introduit par le moyen de transport (32) dans un logement (49) du dispositif de pivotement (30) et les paquets (10) sont déplacés par rotation du logement (49) par rapport au moyen de transport (32) dans une position relative pour appliquer les supports d_{'}impression, notamment avec une face latérale correspondante, de préférence une face latérale étroite (22) du paquet (10) tournée vers le haut dans la direction du dispositif (31) pour appliquer les supports d'impression.

11. Procédé selon la revendication 10, **caractérisé en ce que** le logement (49) est accéléré en plus de la rotation également par rapport au moyen de transport (32), afin de déplacer le paquet (10) dans la position relative et dans la position pour appliquer les supports d'impression et **en ce que** le logement (49) après l'application des supports d'impression et le transfert des paquets (10) sur le moyen de transport (32) est ramené dans une position de départ pour recevoir un paquet suivant (10).

12. Procédé selon la revendication 9, **caractérisé en ce que** les paquets (10), après l'application des supports d'impression, sont transférés au moyen de transport (32) pour leur acheminement à une machine de couverture (33) pour une enveloppe extérieure.

13. Procédé selon la revendication 9, ou selon l'une quelconque des autres revendications, **caractérisé en ce que** les paquets (10) sont d'abord transportés en couche dense et sont ensuite séparés et tournés au moyen d'un dispositif de retournement (29) et sont transférés au moyen de transport (32) pour appliquer les supports d'impression.

14. Procédé selon la revendication 9 ou selon l'une quelconque des autres revendications, **caractérisé en ce que** pour la fabrication de paquets (10) sans support d'impression, le logement (49) pour les paquets (10) est positionné de manière fixe en position dans la bande transporteuse des paquets (10) sur le moyen de transport (32), de telle sorte que les paquets (10) soit transportés à travers le logement fixe (49) par le moyen de transport (32).
